# EUROPÄISCHE PATENTSCHRIFT

(11) **EP 2 924 204 B1**
(45) Veröffentlichungstag und Bekanntmachung des Hinweises auf die Patenterteilung: **27.02.2019**
(21) Anmeldenummer: 15160218.2
(22) Anmeldetag: 23.03.2015
(51) Int. Cl.: E05B 47/00

(54) **TÜRÖFFNER MIT ANKERKONTAKT**
DOOR OPENER COMPRISING AN ANCHOR CONTACT
OUVERTURE DE PORTE À CONTACT D'ARMATURE

(30) Priorität: 24.03.2014 DE 102014104053
(43) Veröffentlichungstag der Anmeldung: 30.09.2015
(73) Patentinhaber: ASSA ABLOY Sicherheitstechnik GmbH, 72458 Albstadt (DE)
(72) Erfinder: Failer, Gisbert, 72474 Winterlingen (DE)
(74) Vertreter: Louis Pöhlau Lohrentz

(56) Entgegenhaltungen:
- DE-A1-102004 037 827
- DE-A1-102010 018 176
- DE-A1-102011 051 946
- DE-C1- 4 229 239
- DE-U- 7 532 907
- US-A- 5 735 559

## Beschreibung

Die Erfindung betrifft einen Türöffner zum Arretieren oder Freigeben eines in Schließstellung stehenden Flügels einer Tür oder eines Fensters gemäß den Merkmalen des Oberbegriffs des Anspruchs 1.

Solche Türöffner sind aus der Praxis bekannt. Beispielsweise zeigt die DE 42 292 39 C1 einen Türöffner mit einer elektromechanischen Sperreinrichtung. Diese elektromechanische Sperreinrichtung wirkt mit einer Türöffnerfalle zusammen, um einen Flügel einer Tür zu arretieren oder freizugeben.

Aus den Dokumenten DE 10 2010 018 176 A1 und DE 10 2011 051 946 A1 ist ein Türöffner mit einem Gehäuse bekannt, der eine im Inneren des Türöffnergehäuses aufgenommene Platine aufweist. Die Platine erstreckt sich vom Inneren des Gehäuses bis nach außen, wobei die Platine außerhalb des Gehäuses elektrische Anschlüsse zum Anschluss des Türöffners aufweist. Im Inneren des Gehäuses ist auf der Platine ein fest mit der Platine verbundener Sensor angeordnet, um bewegliche Bauteile des Türöffners zu überwachen.

Der Erfindung liegt die Aufgabe zugrunde, einen Türöffner zu schaffen, der universell einsetzbar und dabei kostengünstig herstellbar ist und es ermöglicht, bewegliche Teile des Türöffners, insbesondere eine elektrisch betätigbare Sperreinrichtung des Türöffners, zu überwachen.

Diese Aufgabe wird erfindungsgemäß durch einen Türöffner mit den Merkmalen des Anspruchs 1 sowie durch einen Fertigungsbausatz mit einem Türöffner mit den Merkmalen des Anspruchs 12 gelöst.

Erfindungsgemäß weist der Türöffner an einer Außenseite des Türöffnergehäuses eine Anschlusseinrichtung auf, an die eine nachrüstbare und als separate Baueinheit oder als Modul ausgebildete Detektionseinrichtung mit einem Sensor anschließbar ist, wobei der Sensor die im Türöffnergehäuse angeordnete Blockiereinrichtung zum Detektieren einer Arretierung oder einer Freigabe der Türöffnerfalle überwacht und die Anschlusseinrichtung eine mechanische Aufnahme zur mechanisch festen und lösbaren Verbindung des Türöffnergehäuses mit der Detektionseinrichtung aufweist.

Somit kann der Türöffner nachträglich mit der Detektionseinrichtung aufgerüstet werden bzw. um die Funktion einer Überwachung der Blockiereinrichtung erweitert werden. Ebenso kann der Türöffner durch Entfernen der Detektionseinrichtung auf einen Türöffner ohne Überwachungsfunktion zurückgebaut werden. So kann durch einen wahlweisen Anschluss der Detektionseinrichtung an eine Außenseite des Türöffners die Blockiereinrichtung überwacht werden und eine Freigabe oder eine Arretierung der Türöffnerfalle detektiert werden.

Nachrüstbar bedeutet, dass die Detektionseinrichtung ohne eine Beeinträchtigung der übrigen Funktionen des Türöffners entfernbar oder hinzufügbar ist. Der Türöffner kann in einer kostengünstigen Ausführung ohne die Detektionseinrichtung als herkömmlicher Türöffner ohne Detektionsfunktion eingesetzt werden. Mit nachgerüsteter Detektionseinrichtung kann der Türöffner als Türöffner mit Detektionsfunktion eingesetzt werden.

Der Zustand der Türöffnerfalle kann dann beispielsweise an eine übergeordnete Überwachungszentrale, beispielsweise an eine Zutrittskontrollanlage oder eine Alarmanlage gemeldet werden. Der Türöffner ist optional mit einer Überwachung der Arretierung oder Freigabe des Flügels zu versehen. Insbesondere ist der Türöffner um eine Detektionseinrichtung modular erweiterbar ausgebildet.

Es ist vorgesehen, dass der Türöffner ein Türöffnergehäuse aufweist, in dem Komponenten des Türöffners aufgenommen sind. Die Komponenten umfassen eine in dem Türöffnergehäuse beweglich gelagerte Türöffnerfalle und eine Blockiereinrichtung. Die Blockiereinrichtung wirkt unmittelbar oder mittelbar mit der Türöffnerfalle zusammenwirkt um die Türöffnerfalle zu arretieren oder freizugeben. Über eine Detektionseinrichtung mit einem Sensor kann die Blockiereinrichtung zum Detektieren einer Arretierung oder einer Freigabe der Türöffnerfalle überwacht werden.

Die Blockiereinrichtung umfasst erfindungsgemäß einen elektrischen Aktor, insbesondere einen Elektromagnet zum Arretieren oder Freigeben der Türöffnerfalle. Das Türöffnergehäuse weist einen elektrischen Anschlussblock auf, um den
Türöffner, insbesondere den elektrischen Aktor, an eine elektrische Versorgungsleitung oder Steuerleitung anzuschließen. Insbesondere ist der Anschlussblock als separater elektrischer Anschluss und damit unabhängig von der Anschlusseinrichtung der Detektionseinrichtung ausgebildet. Der Anschlussblock ist vorzugsweise fest mit einer Wand des Türöffners verbunden. Der Anschlussblock kann nicht zusammen mit der Detektionseinrichtung entfernt werden.

In einer auf einfache Art und Weise herzustellenden Ausführung kann vorgesehen sein, dass die Blockiereinrichtung einen beweglich gelagerten Türöffnerwechsel und/oder einen beweglich gelagerten Türöffneranker und/oder eine beweglich gelagerte Sperrklinke aufweist. Insbesondere kann der Türöffnerwechsel und/oder der beweglich gelagerte Türöffneranker und/oder die beweglich gelagerte Sperrklinke als ein Sperrelement der Blockiereinrichtung ausgebildet sein, das mit der Türöffnerfalle zum Arretieren oder Freigeben zusammenwirkt.

Weiter ist in einer Ausführung vorgesehen, dass die Detektionseinrichtung außerhalb des Türöffnergehäuses an einer Außenfläche des Türöffnergehäuses angeordnet und mit einer Wand des Türöffnergehäuses abnehmbar verbunden ist. Dadurch kann die Detektionseinrichtung auch nachträglich auf einfache Art und Weise, d. h. ohne das Türöffnergehäuse zu öffnen, von dem Türöffnergehäuse abgenommen bzw. entfernt werden, um beispielsweise den Türöffner ohne eine Detektionseinrichtung zu betreiben, oder um die Detektionseinrichtung zu Reparaturzwecken auszutauschen.

Für eine einfache Nachrüstung des Türöffners ist erfindungsgemäß vorgesehen, dass die Anschlusseinrichtung eine mechanische Aufnahme zur mechanisch festen und lösbaren Verbindung des Türöffnergehäuses mit der Detektionseinrichtung aufweist. Vorzugsweise kann die Detektionseinrichtung mit einfachen Handgriffen von dem Türöffner gelöst oder mit diesem verbunden werden. Insbesondere kann die Verbindung zwischen Detektionseinrichtung und Türöffnergehäuse werkzeuglos durch Verclipsen oder Verrasten oder durch einen Bajonettverschluss erfolgen. Auch eine einfach zu lösende Schraubverbindung ist denkbar.

In einer Ausgestaltung kann vorgesehen sein, dass die Nachrüstung des Türöffners mit der Detektionseinrichtung werksseitig erfolgt. Das heißt, der Türöffner kann bereits mit nachgerüsteter Detektionseinrichtung ausgeliefert werden.

In einer erfindungsgemäßen Ausgestaltung ist ein Fertigungsbausatz für einen Türöffner vorgesehen gemäß Anspruch 12.

Weiter kann in einer Ausgestaltung vorgesehen sein, dass die Detektionseinrichtung vollständig außerhalb des Türöffnergehäuses angeordnet ist, und vorzugsweise vorgesehen ist, dass lediglich ein Teil der Detektionseinrichtung in das Türöffnergehäuse eingreift oder eine Wand des Türöffnergehäuses durchgreift.

In einer Ausgestaltung ist für eine besonders funktionssichere Überwachung der Blockiereinrichtung vorgesehen, dass die Wand des Türöffnergehäuses im Bereich der Detektionseinrichtung einen für den Sensor der Detektionseinrichtung durchlässigen Abschnitt aufweist.

Weiter kann vorgesehen sein, dass der Abschnitt in der Wand des Türöffnergehäuses als optisch durchlässiger Abschnitt oder als magnetisch durchlässiger Abschnitt oder als akustisch durchlässiger Abschnitt oder als materialfreier Bereich ausgebildet ist. Vorzugsweise ist das Türöffnergehäuse aus einem Metall hergestellt. Bei Metall ist die Durchlässigkeit der Wand für einen Sensor sehr eingeschränkt. Insbesondere kann der Abschnitt einen Einsatz aus einem Kunststoff aufweisen, der optisch oder magnetisch durchlässig gestaltet ist. Vorzugsweise kann der Abschnitt auch eine Membran aufweisen, die aus einem Kunststoff, oder einem Metall, oder einem gewobenen Material besteht und optisch oder magnetisch oder akustisch durchlässig gestaltet ist.

Eine Ausgestaltung kann vorsehen, dass der Sensor als Näherungssensor ausgestaltet ist. Der Sensor kann als optischer Sensor, vorzugsweise als Lichtschranke, oder als magnetischer Sensor oder als induktiver Sensor oder als akustischer Sensor, insbesondere Ultraschallsensor, oder als Mikroschalter ausgebildet ist. In dieser entsprechenden Ausgestaltung kann der Sensor mit seinem Erfassungsbereich jeweils durch den Abschnitt hindurch die Blockiereinrichtung überwachen.

Um eine stabile Verbindung zwischen der Detektionseinrichtung und dem Türöffnergehäuse zu ermöglichen, kann vorgesehen sein, die Detektionseinrichtung mit einer Wand des Türöffnergehäuses verschraubt und/oder verrastet und/oder mittels einer Bajonettverbindung verbunden ist.

In einer vorteilhaften Ausführung kann vorgesehen sein, dass der Sensor gegen Verschmutzung oder mechanische Einflüsse geschützt ist, indem vorgesehen ist, die Detektionseinrichtung ein Detektorgehäuse aufweist, in dem der Sensor aufgenommen ist. Insbesondere kann vorgesehen sein, dass das Detektorgehäuse den Sensor so umschließt, dass bei mit dem Türöffnergehäuse verbundenem Detektorgehäuse die zu der Aufnahmeeinrichtung oder zu der Wand des Türöffnergehäuses hin gerichtete Seite des Detektorgehäuses im Bereich des Sensors offen ist.

Weiter kann in einer Ausführung vorgesehen sein, dass die Blockiereinrichtung einen beweglich gelagerten Türöffnerwechsel und einen beweglich gelagerter Türöffneranker aufweist, und der Türöffnerwechsel zwischen der Türöffnerfalle und dem Türöffneranker geschaltet ist und der Türöffneranker in einer ersten Position den Türöffnerwechsel arretiert und in einer zweiten Position den Türöffnerwechsel freigibt und der Sensor die erste Position und/oder die zweite Position des Türöffnerankers detektiert.

In einer weiteren, konstruktiv einfach herzustellenden Ausgestaltung kann vorgesehen sein, dass der Sensor als Mikroschalter ausgebildet ist, dessen Schaltfahne durch eine Aussparung in der Wand des Türöffnergehäuses hindurch greift und an dem Türöffneranker anliegt.

Eine Anwendung der Erfindung kann bei allen Ausführungen von Türöffnern erfolgen. Es kann sich bei dem erfindungsgemäßen Türöffner insbesondere um einen fernbetätigten Türöffner handeln. Der Türöffner kann elektrisch oder hydraulisch oder pneumatisch betätigt werden, um einen in Schließstellung stehenden Flügel einer Tür oder eines Fenster zu Arretieren oder Freizugeben.

Weitere Ausführungsbeispiele sind in den Figuren gezeigt und nachfolgend beschrieben. Es zeigen
- Fig. 1: einen erfindungsgemäßen Türöffner mit Detektionseinrichtung;
- Fig. 2: eine Explosionsdarstellung des Türöffners aus Fig. 1;
- Fig. 3: eine vergrößerte Darstellung im Bereich der Detektionseinrichtung mit arretierter Türöffnerfalle;
- Fig. 4: eine vergrößerte Darstellung im Bereich der Detektionseinrichtung mit freigegebener Türöffnerfalle.

Fig. 1 zeigt einen Türöffner 1, der ein Türöffnergehäuse 11 aufweist. Das Türöffnergehäuse 11 ist im wesentlichen quaderförmig ausgebildet und weist einen abnehmbaren Deckel 12 auf. Der Türöffner 1 kann in einem feststehenden Rahmen einer Tür oder eines Flügels eingebaut werden. Er kann insbesondere in einen Schlossgegenkasten eingebaut werden oder mit einem Schließblech verbunden werden. Dazu weist das Türöffnergehäuse 11 an seiner Stirnseite zwei Befestigungsöffnungen 13a und 13b auf. Diese sind in der Darstellung der Fig. 1 links und rechts einer in dem Türöffnergehäuse 11 schwenkbar gelagerten Türöffnerfalle 14 angeordnet.

An einem seitlichen Ende weist der Türöffner 1 eine Anschlusseinrichtung 3 auf, an die eine Detektionseinrichtung 4 angeschlossen ist. Die Detektionseinrichtung 4 ist über die Anschlusseinrichtung 3 mechanisch fest und lösbar mit dem Gehäuse 11 des Türöffners 1 verbunden. Eine mechanische Aufnahme der Anschlusseinrichtung 3 ist als Verschraubung 31 ausgebildet und dient dazu, die als separate Baueinheit ausgebildete Detektionseinrichtung 4 wahlweise mit dem Türöffnergehäuse 11 zu verbinden oder von dem Türöffnergehäuse 11 wieder zu lösen. Die Detektionseinrichtung 4 ist als Modul ausgebildet, indem die Detektionseinrichtung 4 ein separates Gehäuse 43 aufweist, in dem alle Komponenten der Detektionseinrichtung 4 aufgenommen sind. Über eine elektrische Verbindungsleitung kann die Detektionseinrichtung 4 mit einer übergeordneten Steuereinrichtung oder einer Zutrittskontrollzentrale verbunden werden.

In Fig. 2 ist eine schematische Explosionsdarstellung des Türöffners 1 gezeigt. Zur Verdeutlichung der Anordnung der Komponenten des Türöffners wurde in Fig. 2 der Deckel 12 des Türöffners abgenommen. Der Türöffner 1 weist eine Blockiereinrichtung 2 auf, die von einem elektrisch betätigbaren Aktor beaufschlagt wird, um die Türöffnerfalle 14 zu arretieren oder freizugeben. Der elektrische Aktor wird über eine Anschlussleiste 16 versorgt, die an dem Türöffnergehäuse 1 von außen zugänglich angeordnet ist. Die Anschlussleiste 16 ist an dem der Anschlusseinrichtung der Detektionseinrichtung 4 gegenüberliegenden Ende des Türöfnergehäuses 11 angeordnet. Die Anschlussleiste 16 ist zusätzlich zu der Anschlusseinrichtung der Detektionseinrichtung vorgesehen und nicht von dem Türöffnergehäuse 11 abnehmbar ausgebildet.

Die Blockiereinrichtung 2 umfasst einen in dem Türöffnergehäuse 11 beweglich gelagerten Anker 21, der mit einem in dem Türöffnergehäuse 11 beweglich gelagerten Wechsel 22 zusammenwirkt. Der bewegliche Anker 21 wird von einem Aktor beaufschlagt und um eine Schwenkachse geschwenkt, so dass er außer Eingriff mit dem Wechsel oder in Eingriff mit dem Wechsel zu liegen kommt. Wenn der Anker 21 mit dem Wechsel 22 in Eingriff ist, so blockiert der Anker 21 eine Schwenkbewegung des Wechsels 22 und sperrt so die Türöffnerfalle 14, da die Türöffnerfalle 14 mit einem Vorsprung direkt an dem Wechsel 22 anliegt.

In der Figur 3 ist der Türöffner mit arretierter bzw. verriegelter Türöffnerfalle gezeigt und in Figur 4 ist der Türöffner mit freigegebener Türöffnerfalle dargestellt. Bei freigegebener Türöffnerfalle wird der Anker 21 nach Außen in Richtung zu der Außenwand des Türöffnergehäuses 11 verschwenkt und gibt so den beweglichen Wechsel 22 frei. Dadurch kann nun die Türöffnerfalle 14 verschwenkt werden, indem die Türöffnerfalle 14 den nun frei beweglichen Wechsel gegen die Kraft der Wechselfeder 23 zurückdrückt. Die Wechselfeder 23 ist dafür vorgesehen, dass in Neutralstellung der Wechsel 22 die Türöffnerfalle 14 in ihre Neutralstellung zurückbeaufschlagt.

Das Türöffnergehäuse 11 weist eine, im Bereich des beweglich gelagerten Ankers 21 angeordnete Anschlusseinrichtung 3 auf, an die die Detektionseinrichtung 4 anschließbar ist. Die Anschlusseinrichtung 3 ist auf der Außenseite des Türöffnergehäuses 11 angebracht. Die Detektionseinrichtung 4 ist außerhalb des Türöffnergehäuses angeordnet. Sie weist ein Gehäuse 43 auf, in welchem eine Ausnehmung 44 für einen Sensor angeordnet ist. Der Sensor 41 ist als Mikroschalter mit Schaltfahne 42 ausgebildet. Der Mikroschalter 41 ist in der Ausnahme 44 des Gehäuses 43 aufgenommen und fest mit dem Gehäuse 43 verbunden. Er bildet somit eine separate Baueinheit aus, die komplett von dem Türöffnergehäuse 11 entfernbar ist oder auf Wunsch mit dem Türöffnergehäuse 11 verbunden werden kann. Die Anschlusseinrichtung 3 weist eine Verschraubung 31 auf, die als mechanische Aufnahme für die Detektionseinrichtung 4 dazu dient, diese lösbar und dennoch mechanisch fest mit dem Türöffnergehäuse 11 zu verbinden. Weiter weist die Anschlusseinrichtung 3 einen in der Wand des Türöffnergehäuses 11 angeordneten Abschnitt mit einer Aussparung 32 auf, durch die der Sensor 41 bzw. die Schaltfahne 42 des Mikroschalters 41 hindurchgreift. Die Schaltfahne ist 42 in jeder Stellung des Ankers 21 in Anlage mit diesem, wie in den Fig. 3 bzw. 4 dargestellt.

In der Fig. 3 ist die verriegelte Stellung des Türöffners gezeigt. Der Anker 21 weist einen Vorsprung auf, der in den Bewegungsbereich des Wechsels 22 hineingeschwenkt ist und den Wechsel 22 an dessen stirnseitigem Ende direkt übergreift um dessen Bewegung zu blockieren. Der Wechsel 22 ist damit in seinem Bewegungsbereich festgelegt.

In der Darstellung der Fig. 4 ist der beweglich gelagerte Anker 21 zu der Wand des Türöffnergehäuses 11 hin verschwenkt. Bei dem Verschwenken nimmt der Anker 21 die Schaltfahne 42 mit, und betätigt somit den Schalter 41. Gleichzeitig kommt der Vorsprung des Ankers 41 außer Eingriff mit dem Wechsel 22, so dass der Wechsel 22 nun bei Beaufschlagung durch die schwenkbar gelagerte Türöffnerfalle 14 ausweichen kann und somit die Türöffnerfalle 14 um ihre Schwenkachse 15 frei schwenkbar ist.

Der Schalter 41 der Detektionseinrichtung 4 ist als Wechselschalter ausgebildet, so dass er wahlweise als normal offener (NO) oder als normal geschlossener Schalter (NC) angeschlossen werden kann. Die Anschlüsse des Schalters werden über eine Kabelverbindung aus der Detektionseinrichtung 4 herausgeführt und zu einem Verteiler bzw. zu einer übergeordneten Steuervorrichtung geführt.

Die Detektionseinrichtung 4 kann durch einfache Handgriffe fest mit dem Türöffnergehäuse 11 verbunden werden oder aber von dem Türöffnergehäuse 11 gelöst werden. Sie ist als separate Baueinheit ausgebildet, die einfach ausgetauscht werden kann oder aber auch bei bereits installiertem Türöffner einfach nachrüstbar ist. Im Bereich der Anschlusseinrichtung 3 ist in der Wand des Türöffnergehäuses 11 ein Abschnitt mit einer Aussparung 32 angeordnet, durch den der Sensor 41 mit seiner Schaltfahne 42 hindurchgreift, um die Position des Ankers 21 zu detektieren. Um bei nicht vorhandener bzw. abgenommener Detektionseinrichtung 4 einen Verschmutzen der innerhalb des Türöffnergehäuses gelagerten Komponenten zu verhindern, ist vorgesehen, dass der materialfreie Bereich 32 durch eine Kappe abdeckbar ist.

### Bezugszeichenliste

- 1: Türöffner
- 11: Türöffnergehäuse
- 12: Türöffnerdeckel
- 13a, 13b: Befestigungsöffnungen
- 14: Türöffnerfalle
- 15: Schwenkachse Türöffnerfalle
- 16: Türöffneranschluss
- 2: Blockiereinrichtung
- 21: Anker
- 22: Wechsel
- 23: Wechselfeder
- 3: Anschlusseinrichtung
- 31: Verschraubung
- 32: Aussparung
- 4: Detektionseinrichtung
- 41: Sensor/Mikroschalter
- 42: Schaltfahne
- 43: Gehäuse
- 44: Sensoraufnahme

## Patentansprüche

1. Türöffner zum Arretieren oder Freigeben eines in Schließstellung stehenden Flügels einer Tür oder eines Fensters, mit einem Türöffnergehäuse (11), in dem Komponenten des Türöffners aufgenommen sind, wobei die Komponenten eine in dem Türöffnergehäuse (11) beweglich gelagerte Türöffnerfalle (14) und eine Blockiereinrichtung (2) umfassen und die Blockiereinrichtung unmittelbar oder mittelbar mit der Türöffnerfalle (14) zusammenwirkt um die Türöffnerfalle (14) zu arretieren oder freizugeben, wobei die Blockiereinrichtung (2) einen elektrischen Aktor zum Arretieren oder Freigeben der Türöffnerfalle (14) aufweist und das Türöffnergehäuse (11) einen elektrischen Anschlussblock (16) aufweist um den elektrischen Aktor an eine elektrische Versorgungsleitung oder Steuerleitung anzuschließen, **dadurch gekennzeichnet,**
**dass** an einer Außenseite des Türöffnergehäuses (11) eine Anschlusseinrichtung (3) angeordnet ist, an die eine nachrüstbare und als separate Baueinheit oder als Modul ausgebildete Detektionseinrichtung (4) mit einem Sensor (41) anschließbar ist, der die im Türöffnergehäuse (11) angeordnete Blockiereinrichtung (2) zum Detektieren einer Arretierung oder einer Freigabe der Türöffnerfalle (14) überwacht und die Anschlusseinrichtung (3) eine mechanische Aufnahme (31) zur mechanisch festen und lösbaren Verbindung des Türöffnergehäuses (11) mit der Detektionseinrichtung (4) aufweist.

2. Türöffner nach Anspruch 1,
**dadurch gekennzeichnet,**
**dass** die Detektionseinrichtung (4) vollständig außerhalb des Türöffnergehäuses (11) angeordnet ist, und vorzugsweise vorgesehen ist, dass lediglich ein Teil der Detektionseinrichtung (4) in das Türöffnergehäuse (11) eingreift.

3. Türöffner nach Anspruch 1 oder 2,
**dadurch gekennzeichnet,**
**dass** die Blockiereinrichtung (2) einen beweglich gelagerten Türöffnerwechsel (22) und/oder einen beweglich gelagerten Türöffneranker (21) und/oder eine beweglich gelagerte Sperrklinke aufweist.

4. Türöffner nach einem der vorhergehenden Ansprüche,
**dadurch gekennzeichnet,**
**dass** die Anschlusseinrichtung (3) so ausgebildet ist, dass die Verbindung zwischen Detektionseinrichtung (4) und Türöffnergehäuse (11) werkzeuglos durch Verclipsen oder Verrasten oder über eine Schraubverbindung (31) oder eine Bajonettverbindung erfolgt.

5. Türöffner nach einem der vorhergehenden Ansprüche,
**dadurch gekennzeichnet,**
**dass** die Anschlusseinrichtung (3) einen in einer Wand des Türöffnergehäuses (11) angeordneten Abschnitt (32) umfasst, der für einen Sensor (41) durchlässig ausgeführt ist, so dass für einen Sensor der Detektionseinrichtung (4) durch diesen Abschnitt hindurch eine Arretierung oder eine Freigabe der Türöffnerfalle (14) erfassbar ist.

6. Türöffner nach Anspruch 5,
**dadurch gekennzeichnet,**
**dass** der Abschnitt in der Wand des Türöffnergehäuses (11) als optisch durchlässiger Abschnitt oder als magnetisch durchlässiger Abschnitt oder als akustisch durchlässiger Abschnitt oder als materialfreier Bereich (32) ausgebildet ist.

7. Türöffner nach einem der vorhergehenden Ansprüche,
**dadurch gekennzeichnet,**
**dass** die Detektionseinrichtung (4) ein Detektorgehäuse (43) aufweist, in dem der Sensor (41) aufgenommen ist.

8. Türöffner nach Anspruch 7,
**dadurch gekennzeichnet,**
**dass** das Detektorgehäuse (43) den Sensor (41) so umschließt, dass bei mit dem Türöffnergehäuse (11) verbundenem Detektorgehäuse (43) die zu der Aufnahmeeinrichtung (3) oder zu der Wand des Türöffnergehäuses (11) hin gerichtete Seite des Detektorgehäuses (43) im Bereich des Sensors (41) offen ist.

9. Türöffner nach einem der vorhergehenden Ansprüche,
**dadurch gekennzeichnet,**
**dass** der Sensor (41) als optischer Sensor oder als magnetischer Sensor oder als induktiver Sensor oder als akustischer Sensor oder als Mikroschalter ausgebildet ist.

10. Türöffner nach einem der vorhergehenden Ansprüche,
**dadurch gekennzeichnet,**
**dass** die Blockiereinrichtung (2) einen beweglich gelagerten Türöffnerwechsel (22) und einen beweglich gelagerter Türöffneranker (21) aufweist, und der Türöffnerwechsel (22) zwischen der Türöffnerfalle (14) und dem Türöffneranker (21) geschaltet ist und der Türöffneranker (21) in einer ersten Position den Türöffnerwechsel (22) arretiert und in einer zweiten Position den Türöffnerwechsel (22) freigibt und der Sensor (41) die erste Position und/oder die zweite Position des Türöffnerankers (21) detektiert.

11. Türöffner nach einem der vorhergehenden Ansprüche,
**dadurch gekennzeichnet,**
**dass** der Sensor (41) als Mikroschalter ausgebildet ist, dessen Schaltfahne (42) durch eine Aussparung in der Wand des Türöffnergehäuses (11) hindurch greift und an dem Türöffneranker (21) anliegt.

12. Fertigungsbausatz, der als eine erste Komponente einen Türöffner (1) zum Arretieren oder Freigeben eines in Schließstellung stehenden Flügels einer Tür oder eines Fensters aufweist, wobei der Türöffner (1) ein Türöffnergehäuse (11), in dem Funktionskomponenten des Türöffners aufgenommen sind, umfasst, wobei die Funktionskomponenten eine Blockiereinrichtung (2) und eine in dem Türöffnergehäuse beweglich gelagerte Türöffnerfalle (14) umfassen und die Blockiereinrichtung (2) unmittelbar oder mittelbar mit der Türöffnerfalle (14) zusammenwirkt, um die Türöffnerfalle zu arretieren oder freizugeben, wobei die Blockiereinrichtung (2) einen elektrischen Aktor zum Arretieren oder Freigeben der Türöffnerfalle (14) aufweist und das Türöffnergehäuse (11) einen elektrischen Anschlussblock (16) aufweist, um den elektrischen Aktor an eine elektrische Versorgungsleitung oder Steuerleitung anzuschließen,
**dadurch gekennzeichnet,**
**dass** der Fertigungsbausatz als eine weitere Komponente eine Detektionseinrichtung (4) mit einem Sensor (41) zum Detektieren einer Arretierung oder einer Freigabe der Türöffnerfalle (14) aufweist, wobei die Detektionseinrichtung (4) als separate Baueinheit oder als Modul ausgebildet und nachrüstbar ist, indem die Detektionseinrichtung (4) mit dem Türöffnergehäuse (11) wahlweise verbindbar ist.

13. Fertigungsbausatz nach Anspruch 12,
**dadurch gekennzeichnet,**
**dass** die Detektionseinrichtung (4) außerhalb des Türöffnergehäuses (11) an einer Außenfläche des Türöffnergehäuses (11) angeordnet und mit einer Wand des Türöffnergehäuses (11) abnehmbar verbunden ist.

14. Fertigungsbausatz nach Anspruch 12 oder 13,
**dadurch gekennzeichnet,**
**dass** die Detektionseinrichtung (4) mit einer Wand des Türöffnergehäuses (11) verschraubt und/oder verrastet und/oder mittels einer Bajonettverbindung verbunden ist.

15. Fertigungsbausatz nach einem der Ansprüche 13 oder 14,
**dadurch gekennzeichnet,**
**dass** die Wand des Türöffnergehäuses (11) im Bereich der Detektionseinrichtung (4) einen für den Sensor (41) der Detektionseinrichtung (4) durchlässigen Abschnitt aufweist.

## Claims

1. Door opener for locking or releasing a leaf of a door or of a window, said leaf being in the closed position, having a door opener housing (11) in which components of the door opener are received, wherein the components comprise a door opener latch (14), which is moveably mounted in the door opener housing (11), and a blocking device (2), and the blocking device cooperates directly or indirectly with the door opener latch (14) to block or release the door opener latch (14), wherein the blocking device (2) has an electric actuator for blocking or releasing the door opener latch (14), and the door opener housing (11) has an electric terminal block (16) in order to attach the electric actuator to an electric supply line or control line,
**characterised in that**
an attachment device (3) is arranged on an outer side of the door opener housing (11) to which attachment device (3) a retrofittable detection device (4) formed as a separate structural unit or as a module and having a sensor (41) can be attached, said sensor (41) monitoring the blocking device (2) arranged in the door opener housing (11) for detecting a blocking or a release of the door opener latch (14), and the attachment device (3) has a mechanical receptacle (31) for the mechanically fixed and detachable connection of the door opener housing (11) to the detection device (4).

2. Door opener according to claim 1,
**characterised in that**
the detection device (4) is arranged entirely outside the door opener housing (11), and it is preferably provided that only a part of the detection device (4) engages into the door opener housing (11).

3. Door opener according to claim 1 or 2,
**characterised in that**
the blocking device (2) has a moveably mounted door opener changer (22) and/or a moveably mounted door opener armature (21) and/or a movably mounted pawl.

4. Door opener according to one of the preceding claims,
**characterised in that**
the attachment device (3) is formed in such a manner that the connection between detection device (4) and door opener housing (11) takes place without tools, by clipping or snap-fastening or via a screw connection (31) or a bayonet connection.

5. Door opener according to one of the preceding claims,
**characterised in that**
the attachment device (3) comprises a portion (32) arranged in a wall of the door opener housing (11), said portion (32) being designed to be permeable to a sensor (41), such that a blocking or a release of the door opener latch (14) can be detected through this portion for a sensor of the detection device (4).

6. Door opener according to claim 5,
**characterised in that**
the portion in the wall of the door opener housing (11) is formed as an optically permeable portion or as a magnetically permeable portion or as an acoustically permeable portion or as a material-free region (32).

7. Door opener according to one of the preceding claims,
**characterised in that**
the detection device (4) has a detector housing (43) in which the sensor (41) is received.

8. Door opener according to claim 7,
**characterised in that**
the detector housing (43) encloses the sensor (41) in such a manner that, with a detector housing (43) connected to the door opener housing (11), the side of the detector housing (43) oriented towards the receiving device (3) or towards the wall of the door opener housing (11) is open in the region of the sensor (41).

9. Door opener according to one of the preceding claims,
**characterised in that**
the sensor (41) is formed as an optical sensor or as a magnetic sensor or as an inductive sensor or as an acoustic sensor or as a microswitch.

10. Door opener according to one of the preceding claims,
**characterised in that**
the blocking device (2) has a moveably mounted door opener changer (22) and a moveably mounted door opener armature (21), and the door opener changer (22) is switched between the door opener latch (14) and the door opener armature (21), and the door opener armature (21) blocks the door opener changer (22) in a first position and releases the door opener changeover (22) in a second position and the sensor (41) detects the first position and/or the second position of the door opener armature (21).

11. Door opener according to one of the preceding claims,
**characterised in that**
the sensor (41) is formed as a microswitch whose switching lug (42) engages through a recess in the wall of the door opener housing (11) and abuts on the door opener armature (21).

12. Manufacturing kit which has a door opener (1) for locking or releasing a leaf of a door or of a window, said leaf being in the closed position, as a first component, wherein the door opener (1) comprises a door opener housing (11) in which functional components of the door opener are received, wherein the functional components comprise a blocking device (2) and a door opener latch (14) which is moveably mounted in the door opener housing, and the blocking device (2) cooperates directly or indirectly with the door opener latch (14) in order to block or release the door opener latch, wherein the blocking device (2) has an electric actuator for blocking or releasing the door opener latch (14), and the door opener housing (11) has an electric terminal block (16) in order to attach the electric actuator to an electric supply line or control line,
**characterised in that**
the manufacturing kit has a detection device (4) having a sensor (41) for detecting a blocking or a release of the door opener latch (14) as a further component, wherein the detection device (4) is formed as a separate structural unit or as a module and can be retrofitted by the detection device (4) selectively being able to be connected to the door opener housing (11).

13. Manufacturing kit according to claim 12,
**characterised in that**
the detection device (4) is arranged outside the door opener housing (11) on an outer surface of the door opener housing (11) and is removably connected to a wall of the door opener housing (11).

14. Manufacturing kit according to claim 12 or 13,
**characterised in that**
the detection device (4) is screwed and/or snap-fastened and/or connected by means of a bayonet connection to a wall of the door opener housing (11).

15. Manufacturing kit according to one of claims 13 or 14,
**characterised in that**
the wall of the door opener housing (11) has a portion (4) in the region of the detection device (4), said portion being permeable for the sensor (41) of the detection device (4).

## Revendications

1. Gâche pour le blocage et/ou le déblocage d'un battant d'une porte ou d'une fenêtre en position de fermeture, avec un boîtier de gâche (11), dans lequel sont logés des composants de la gâche, les composants comprenant un pêne de gâche (14) logé de manière mobile dans le boîtier de gâche (11) et un dispositif de blocage (2) et le dispositif de blocage interagissant directement ou indirectement avec le pêne de gâche (14) pour le blocage ou le déblocage du pêne de gâche (14), dans laquelle le dispositif de blocage (2) comprend un actionneur électrique pour le blocage et le déblocage du pêne de gâche (14) et le boîtier de gâche (11) comprenant un bloc de raccordement électrique (16) afin de raccorder l'actionneur électrique à une ligne d'alimentation électrique ou une ligne de commande,
**caractérisée en ce que**
sur un côté extérieur du boîtier de gâche (11) est disposé un dispositif de raccordement (3), auquel peut être raccordé un dispositif de détection (4) pouvant être ajoutée ultérieurement et conçue comme une unité séparée ou comme un module, avec un capteur (41), qui surveille le dispositif de blocage (2) disposé dans le boîtier de gâche (11) pour la détection d'un blocage ou d'un déblocage du pêne de gâche (14) et le dispositif de raccordement (3) comprend un logement mécanique (31) pour la liaison mécanique fixe et amovible du boîtier de gâche (11) avec le dispositif de détection (4).

2. Gâche selon la revendication 1,
**caractérisée en ce que**
le dispositif de détection (4) est entièrement disposé à l'extérieur du boîtier de gâche (11) et il est de préférence prévu que seule une partie du dispositif de détection (4) s'emboîte dans le boîtier de gâche (11).

3. Gâche selon la revendication 1 ou 2,
**caractérisée en ce que**
le dispositif de blocage (2) comprend un changeur de gâche (22) logée de manière mobile et/ou une armature de gâche (21) logée de manière mobile et/ou un cliquet de blocage logé de manière mobile.

4. Gâche selon l'une des revendications précédentes,
**caractérisée en ce que**
le dispositif de raccordement (3) est conçu de façon à ce que la liaison entre le dispositif de détection (4) et le boîtier de gâche (11) soit réalisée sans outil par clipsage ou encliquetage ou par l'intermédiaire d'une liaison vissée (31) ou d'une liaison à baïonnette.

5. Gâche selon l'une des revendications précédentes,
**caractérisée en ce que**
le dispositif de raccordement (3) comprend une portion (32) disposée dans une paroi du boîtier de gâche (11), qui est conçue de manière perméable pour un capteur (41), de façon à ce que, pour un capteur du dispositif de détection (4), un blocage ou un déblocage du pêne de gâche (14) puisse être détecté à travers cette portion.

6. Gâche selon la revendication 5,
**caractérisée en ce que**
la portion dans la paroi du boîtier de gâche (11) est conçue comme une portion optiquement perméable ou comme une portion magnétiquement perméable ou comme une portion acoustiquement perméable ou comme une zone sans matériau (32).

7. Gâche selon l'une des revendications précédentes,
**caractérisée en ce que**
le dispositif de détection (4) comprend un boîtier de détecteur (43) dans lequel le capteur (41) est logé.

8. Gâche selon la revendication 7,
**caractérisée en ce que**
le boîtier de détecteur (43) entoure le capteur (41) de façon à ce que, lorsque le boîtier de détecteur (43) est relié avec le boîtier de gâche (11), le côté, orienté vers le dispositif de logement (3) ou la paroi du boîtier de gâche (11), du boîtier de détecteur (43) soit ouverte au niveau du capteur (41).

9. Gâche selon l'une des revendications précédentes,
**caractérisée en ce que**
le capteur (41) est conçu comme un capteur optique ou comme un capteur magnétique ou comme un capteur inductif ou comme un capteur acoustique ou comme un micro-commutateur.

10. Gâche selon l'une des revendications précédentes,
**caractérisée en ce que**
le dispositif de blocage (2) comprend un changeur de gâche (22) logée de manière mobile et une armature de gâche (21) logée de manière mobile et le changeur de gâche (22) est branchée entre le pêne de gâche (14) et l'armature de gâche (21) et l'armature de gâche (21) bloque, dans une première position, le changeur de gâche (22) et, dans une deuxième position, débloque le changeur de gâche (22) et le capteur (41) détecte la première position et/ou la deuxième position de l'armature de gâche (21).

11. Gâche selon l'une des revendications précédentes,
**caractérisée en ce que**
le capteur (41) est conçu comme un micro-commutateur dont le drapeau de commutation (42) travers un évidement dans la paroi du boîtier de gâche (11) et s'appuie contre l'ancre de gâche (21).

12. Kit de fabrication qui comprend, en tant que premier composant, une gâche (1) pour le blocage ou le déblocage d'un battant en position de fermeture d'une porte ou d'une fenêtre, dans lequel la gâche (1) comprend un boîtier de gâche (11), dans lequel sont logés les composants fonctionnels de la gâche, les composants fonctionnels comprenant un dispositif de blocage (2) et un pêne de gâche (14) logé de manière mobile dans le boîtier de gâche et le dispositif de blocage (2) interagit directement ou indirectement avec le pêne de gâche (14) pour le blocage ou le déblocage du pêne de gâche, le dispositif de blocage (2) comprenant un actionneur électrique pour le blocage ou le déblocage du pêne de gâche (14) et le boîtier de gâche (11) comprend un bloc de raccordement électrique (16) pour le raccordement de l'actionneur électrique à une ligne d'alimentation ou à une ligne de commande,
**caractérisée en ce que**
le kit de fabrication comprend, en tant que composant supplémentaire, un dispositif de détection (4) avec un capteur (41) pour la détection d'un blocage ou d'un déblocage du pêne de gâche (14), le dispositif de détection (4) étant conçu comme une unité séparée ou comme un module et pouvant être ajouté ultérieurement, le dispositif de détection (4) pouvant être relié au choix avec le boîtier de gâche (11).

13. Kit de fabrication selon la revendication 12,
**caractérisé en ce que**
le dispositif de détection (4) est disposé à l'extérieur du boîtier de gâche (11) sur une surface extérieure du boîtier de gâche (11) et est relié de manière amovible avec une paroi du boîtier de gâche (11).

14. Kit de fabrication selon la revendication 12 ou 13,
**caractérisé en ce que**
le dispositif de détection (4) est vissé et/ou encliqueté et/ou relié à l'aide d'une liaison par baïonnette avec une paroi du boîtier de gâche (11).

15. Kit de fabrication selon la revendication 13 ou 14,
**caractérisé en ce que**
la paroi du boîtier de gâche (11) comprend, au niveau du dispositif de détection (4), une portion perméable pour le capteur (41) du dispositif de détection (4).
